# EUROPÄISCHE PATENTSCHRIFT

(11) **EP 2 159 024 B1**
(45) Veröffentlichungstag und Bekanntmachung des Hinweises auf die Patenterteilung: **15.04.2015**
(21) Anmeldenummer: 09167077.8
(22) Anmeldetag: 03.08.2009
(51) Int. Cl.: B27N 3/08

(54) **Verfahren und Vorrichtung zur Herstellung eines Holzwerkstoffkörpers**
Method and apparatus for manufacturing a body made of wooden material
Procédé et appareil de fabrication d'un corps en matière dérivée du bois

(30) Priorität: 02.09.2008 DE 102008045300
(43) Veröffentlichungstag der Anmeldung: 03.03.2010
(73) Patentinhaber: Fritz Egger GmbH & Co. OG, 3105 Unterradlberg (AT)
(72) Erfinder: Schiegl, Walter, 6380, St. Johann in Tirol (AT); Steinwender, Martin, 2380, Perchtoldsdorf (AT)
(74) Vertreter: Cohausz & Florack

(56) Entgegenhaltungen:
- WO-A1-2008/034948
- WO-A1-2008/148380
- AT-U1- 7 304
- DE-A1- 10 122 968
- NL-C2- 1 029 796
- US-B1- 6 204 312

## Beschreibung

Die Erfindung betrifft ein Verfahren gemäß Anspruch 1 zur Herstellung eines Holzwerkstoffkörpers. Ferner betrifft die Erfindung eine entsprechende Vorrichtung gemäß Anspruch 5 zur Herstellung eines Holzwerkstoffkörpers.

Im Folgenden ist mit dem Begriff Holzwerkstoffkörper ein Körper aus verpressten Holzpartikeln, beispielsweise ein plattenförmiger Körper, insbesondere eine Holzwerkstoffplatte, gemeint. Mit einer Holzwerkstoffplatte im Sinne der Erfindung ist jegliche Form von Partikel- oder Faserplatte aus zerkleinertem Holzmaterial wie zum Beispiel eine mitteldichte Faserplatte (MDF), hochdichte Faserplatte (HDF) oder Faserplatte von sehr geringer Dichte (LDF) gemeint. Auch Spanplatten oder OSB-Platten (Oriented Strands Board) fallen unter den Begriff Holzwerkstoffplatte. Eine Holzwerkstoffplatte kann aus mehreren Schichten, die nacheinander gestreut und dann der Presse zugeführt worden sind bestehen.

Mit dem Begriff Holzspäne sind im Sinne der Erfindung Schnitzel, Späne oder vergleichbare durch Zerkleinerung, insbesondere Zerspanung, hergestellte Partikel jedweder Form und Größe gemeint. Der Begriff Holzfasern beschreibt durch Zerfaserung zerkleinertes Holzmaterial jedweder Form und Größe.

Aus dem Stand der Technik ist es bekannt, siehe z.B. US 6098532, Holzwerkstoffplatten, beispielsweise OSB-Platten, aus einer oder mehreren Schichten von mit einem Bindemittel versehenen und verpressten Holzspänen herzustellen. Ein wesentliches Kriterium für die Qualität von insbesondere plattenförmigen Holzwerkstoffkörpern sind deren Festigkeitseigenschaften. Diese hängen wesentlich von der eingesetzten Spangeometrie, dem eingesetzten Bindemittel und den beim Pressvorgang eingestellten Parametern der Presseinrichtung ab.

Ein wesentlicher Parameter der Presseinrichtung ist der Pressdruck, also der während des Pressvorgangs von außen auf das Pressgut ausgeübte Druck. Ein weiterer wesentlicher Parameter ist die Presstemperatur, also die während des Pressvorgangs vorherrschende Temperatur, der das Pressgut beim Durchlaufen der Presseinrichtung ausgesetzt ist. Als weiterer wesentlicher Parameter der Presseinrichtung ist, beispielsweise bei einer kontinuierlich arbeitenden Presse wie einer Doppelbandpresse, die Pressgeschwindigkeit zu nennen, also die Vortriebsgeschwindigkeit in der Presseinrichtung, das heißt die Transportgeschwindigkeit, mit der das Pressgut durch die Presseinrichtung transportiert wird. Bei jeder Presse, insbesondere bei einer Etagenpresse, ist auch die Pressdauer ein wesentlicher Parameter der Presseinrichtung, also der Zeitraum, in welchem das Pressgut dem Pressdruck ausgesetzt ist.

Während des Pressvorgangs baut sich im Pressgut durch die verdampfende Feuchtigkeit zwangsläufig ein bestimmter Dampfdruck, auch Innendruck genannt, auf. Dieser Dampfdruck darf am Ende der Presszeit allerdings nur so hoch sein, dass es beim Öffnen der Presse bzw. beim Ausfahren des Pressgutes aus der Presseinrichtung infolge der nunmehr möglichen Expansion des Dampfes zu keinem Platzen der Platte kommt. Die Höhe des beim Öffnen der Presse oder beim Auslauf aus der kontinuierlichen Presse vorhandenen Dampfdruckes ergibt sich als Ergebnis der vorgenannten Parameter sowie dem herrschenden Ausdampfverhalten. Platzer, auch Dampfspalter genannt, haben ihre Ursache in einem zu hohen Dampfdruck in der fertigen Platte im Vergleich zur unter den herrschenden Bedingungen gegebenen Querzugfestigkeit. Dies kann unter anderem hervorgerufen werden durch eine zu hohe Feuchtigkeit der beleimten Späne, zu hohe Presstemperaturen, insbesondere im Auslaufbereich einer kontinuierlichen Presse, schlechtes Ausdampfverhalten des Pressgutes zum Beispiel infolge eines zu hohen Mattengewichtes, eines zu hohen Feinanteils der Mittelschicht, zu hoch gestreuter Kanten oder einer zu großen Plattenbreite, sowie durch ein ungünstiges Druckprofil, insbesondere einen zu lange anstehenden hohen Pressdruck und eine ungenügende Dauer der Lüftphase, und durch eine zu lange Presszeit, insbesondere bei formaldehydarmen Bindemitteln.

Auf das spätere Endprodukt haben aber auch eine zu geringe Feuchtigkeit, zu geringe Presstemperatur und eine zu kurze Presszeit negative Auswirkungen. Insbesondere kann es zu einer ungenügenden Aushärtung des Bindemittels und ungenügenden Plastifizierung des Holzmaterials kommen, was unter anderem die mechanisch-technologischen Eigenschaften der Platte negativ beeinflusst.

Aus dem Stand der Technik ist es zur Optimierung des Fertigungsprozesses bekannt, mittels eines mobilen Messsystems, welches eine Stahlkanüle aufweist, die an einen Miniaturdruckaufnehmer und einen Datenlogger angeschlossen ist, Informationen zu den thermodynamischen Bedingungen im Innern des Pressgutes zu erhalten. Die erhaltenen Messdaten werden zur Erstellung einer Statistik hinsichtlich der zu erwartenden physikalischen Eigenschaften einer fertigen Platte verwendet. Die Verwendung eines solchen Messsystems ist relativ aufwendig und erfordert eine präzise Handhabung, insbesondere beim Platzieren des Messfühlers bzw. Signalgebers im Pressgut. Nachteilig ist auch, dass der Signalgeber aus dem Pressgut wieder entfernt werden muss, und das ohne das Pressgut dabei zu beschädigen. Schließlich ist die Anwendung aufgrund der begrenzten Länge der Kanüle auf eine bestimmte Plattendicke, üblicherweise maximal 10 mm, begrenzt.

Ausgehend von dem zuvor beschriebenen Stand der Technik ist es die Aufgabe der vorliegenden Erfindung, ein Verfahren und eine entsprechende Vorrichtung zur Herstellung eines Holzwerkstoffkörpers anzugeben, womit die physikalischen Eigenschaften des fertigen Produkts optimiert werden.

Die zuvor hergeleitete und aufgezeigte Aufgabe wird gemäß einer ersten Lehre der vorliegenden Erfindung bei einem Verfahren der eingangs genannten Art dadurch gelöst, dass vor dem Schritt des Pressens mindestens ein Sollwert für zumindest eine physikalische Zustandsgröße des Pressgutes gespeichert wird, dass zumindest ein Sensor in das Pressgut integriert wird, dass der zumindest eine Sensor mindestens einen Ist-Wert für die zumindest eine physikalische Zustandsgröße ermittelt, und dass der mindestens eine Ist-Wert mit dem mindestens einen Sollwert verglichen wird, wobei auf Basis des Vergleichs von Ist- und Soll-Wert mindestens ein Parameter der Presseinrichtung regelbar ist.

Indem im Pressgut ein Sensor oder eine Mehrzahl von Sensoren vorgesehen wird, die eine kabellose und insbesondere berührungslose Messdatenübertragung ermöglichen und daher auch im fertigen Produkt verbleiben können, und ein Vergleich zwischen von den Sensoren ermittelten Ist-Werten und vorgegebenen Soll-Werten durchgeführt wird, wird ermöglicht, dass die Presseinrichtung - manuell oder automatisch - hinsichtlich optimierter physikalischer Eigenschaften des fertigen Produkts eingestellt und nachgeregelt werden kann. Die von den Sensoren ermittelten Messdaten fließen unmittelbar in den Herstellvorgang ein und führen - noch während der Herstellung des Holzwerkstoffkörpers - zu einer Optimierung derjenigen Parameter der Presseinrichtung, die die wesentlichen physikalischen Zustandsgrößen des Pressgutes beeinflussen. Durch das Regeln der Parameter der Presseinrichtung soll erreicht werden, dass sich der Ist-Wert an den vorgegebenen Soll-Wert für die zumindest eine physikalische Zustandsgröße des Pressgutes annähert. Mit anderen Worten wird erfindungsgemäß der Fertigungsprozess automatisch überwacht und eventuelle Abweichungen vom Optimum, das heißt den voreingestellten Soll-Werten, können sofort ausgeglichen werden.

Insbesondere handelt es sich bei der zumindest einen physikalischen Zustandsgröße um den Druck, insbesondere Dampfdruck, die Temperatur und/oder den Feuchtigkeitsgrad des Pressgutes, insbesondere im Innern des Pressgutes, vorzugsweise in der Mitte des Pressgutes. Entsprechend kann der zumindest eine Sensor ein Drucksensor, ein Temperatursensor und/oder ein Feuchtigkeitssensor sein. Druck, Temperatur und Feuchtigkeitsgrad sind physikalische Zustandsgrößen, die neben vielen anderen Parametern wie Holzart, Form und Abmessungen der Holzpartikel, Art und Menge des Bindemittels etc. die physikalischen Eigenschaften des fertigen Produkts maßgeblich beeinflussen. Die genannten physikalischen Zustandsgrößen werden während des Fertigungsprozesses mehrmalig, insbesondere regelmäßig, ermittelt und durch Regeln eines oder mehrerer Parameter der Presseinrichtung an einen Soll-Wert angeglichen.

Bei dem mindestens einen Parameter der Presseinrichtung kann es sich um den Pressdruck, die Presstemperatur, die Pressgeschwindigkeit und/oder die Pressdauer handeln. Das erfindungsgemäße Verfahren ermöglicht es auf diese Weise, die Presseinrichtung mit einer solchen Pressgeschwindigkeit zu betätigen, dass der Dampfdruck im Pressgut, also der Innendruck aufgrund des verdampfenden Wassers, nicht das Maß übersteigt, welches zu Platzern des fertigen Produkts führen würde. Vorzugsweise wird dies wie folgt erreicht: unmittelbar nach dem Einlauf des Pressgutes in die Presseinrichtung sollte der gesamte Querschnitt des Pressguts schnellstmöglich auf eine Temperatur oberhalb von 100°C erwärmt werden. Auf diese Weise wird einerseits die Vernetzungsreaktion des Bindemittels in Gang gesetzt, andererseits wird aber auch die für den Wärmetransport erforderliche Restfeuchte möglichst rasch in den dampfförmigen Zustand überführt. Dies wird begünstigt, indem zu Beginn der Pressstrecke ein erhöhter Pressdruck gewählt wird. Hat das gesamte Pressgut, also auch die Mittelschicht, aber eine Temperatur von etwas mehr als 100°C erreicht, verhindert ein hoher Pressdruck die Abfuhr der verdampfenden Restfeuchte. Die Folge ist ein zu hoher Gehalt an Restfeuchte bzw. ein zu hoher Dampfdruck am Ende der Presse, was zu den sogenannten Platzern führen kann. Mit Hilfe des erfindungsgemäßen Verfahrens kann erstmals die Information darüber erhalten werden, ab wann eine bestimmte erforderliche Temperatur im Querschnitt des Pressgutes erreicht wird, so dass der Pressdruck zum frühest möglichen Zeitpunkt zurückgenommen werden kann, wodurch die restliche Pressstrecke zum Ausdampfen der Restfeuchte verbleibt. Dadurch kann die vorhandene Pressenlänge beispielsweise einer Doppelbandpresse optimal genutzt werden.

Bei dem erfindungsgemäßen Herstellungsverfahren kann der Ist-Wert für eine oder mehrere physikalische Zustandsgrößen vor, während und/oder nach dem Pressen des Pressgutes ermittelt werden. Vorzugweise wird ein Ist-Wert, beispielsweise für den Dampfdruck, in vorgegebenen, insbesondere regelmäßigen, Abständen von dem jeweiligen Sensor ermittelt, beispielsweise das erste Mal unmittelbar vor dem Einlauf in die Presseinrichtung bzw. unmittelbar vor Beginn des Pressvorgangs und danach mindestens noch einmal während des Pressvorgangs. Auch nach dem Pressen können Messdaten, beispielsweise betreffend den Innendruck, ermittelt werden und in das laufende Fertigungsverfahren unmittelbar einbezogen werden.

Gemäß der erfindungsgemäßen Verfahren wird erst nach Beendigung der Anlaufphase der Presseinrichtung mit der Überwachung und/oder der Regelung der Parameter der Presseinrichtung begonnen. Insbesondere wird erst nach Beendigung der Anlaufphase der mindestens eine Ist-Wert ermittelt, der mindestens eine Ist-Wert mit dem mindestens einen Soll-Wert verglichen und/oder der mindestens eine Parameter der Presseinrichtung geregelt. Mit anderen Worten wird erst nach Ablauf einer vorgegebenen Zeit, nämlich der Anlaufphase, mit der Überwachung begonnen, da in der Anlaufphase häufig noch nicht die endgültigen Betriebstemperaturen, Betriebsdrücke etc. der Herstellungsvorrichtung vorliegen.

Das Pressgut kann gemäß noch einer Ausgestaltung als Matte, insbesondere Endlosmatte, geformt werden. Auf diese Weise entsteht nach dem Durchlaufen der Presseinrichtung ein endloser plattenförmiger Holzwerkstoffkörper, aus dem dann durch Ablängen Einzelplatten hergestellt werden können.

Gemäß wiederum einer weiteren Ausgestaltung des erfindungsgemäßen Herstellungsverfahrens arbeitet die Presseinrichtung kontinuierlich. Zwar ist auch ein getaktetes Verfahren denkbar. Das kontinuierliche Verfahren hat aber den Vorteil eines höheren Durchsatzes und damit einer höheren Produktionsgeschwindigkeit.

Bei dem erfindungsgemäßen Verfahren kann zusätzlich oder alternativ zum Regeln des mindestens einen Parameters der Presseinrichtung das Ergebnis des Vergleichs von Ist- und Soll-Wert auch zur Erstellung einer Prognose hinsichtlich der physikalischen Eigenschaften der fertigen Platte herangezogen werden.

Die Aufgabe wird ferner gemäß einer zweiten Lehre der vorliegenden Erfindung bei einer Vorrichtung der eingangs genannten Art, insbesondere zur Durchführung eines Verfahrens wie es zuvor beschrieben wurde, dadurch gelöst, dass eine Erfassungseinrichtung zum kabellosen und insbesondere berührungslosen Erfassen von Messdaten, nämlich mindestens eines Ist-Wertes für die zumindest eine physikalische Zustandsgröße, von mindestens einem in das Pressgut integrierten Sensor, beispielsweise einem Druck-, Temperatur-und/oder Feuchtigkeitssensor, sowie ein Speicher und ein Vergleicher vorgesehen ist. Die Erfassungseinrichtung ist außerhalb des Pressgutes angeordnet, insbesondere seitlich davon.

Die erfindungsgemäße Vorrichtung ermöglicht erstmalig, wie bereits anhand des erfindungsgemäßen Verfahrens erläutert, eine Optimierung der physikalischen Eigenschaften des fertigen Produkts, indem bereits während des Durchlaufens des Pressgutes durch die Herstellungsvorrichtung eine Überwachung relevanter physikalischer Zustandsgrößen des Pressgutes und darauf basierend eine unmittelbare Regelung der die Zustandsgrößen beeinflussenden Parameter der Presseinrichtung wie Pressdruck, Presstemperatur, Pressgeschwindigkeit und/oder Pressdauer erfolgen kann.

Gemäß die Ausgestaltung der erfindungsgemäßen Herstellungsvorrichtung ist der Presseinrichtung eine Einrichtung zum Integrieren des mindestens einen Sensors in das Pressgut vorgeschaltet. Insbesondere erfolgt das Integrieren automatisch, vorzugsweise in regelmäßigen Abständen. Grundsätzlich ist es aber auch denkbar, die Sensoren dem Pressgut von Hand zuzugeben. Der oder die Sensoren werden dabei vorzugsweise mit dem Sensorkörper, d.h. dem die physikalischen Eigenschaften ermittelnden Bauteil, in der Mitte des Pressgutes, bezogen auf eine Richtung quer zur Transportrichtung (Plattenlängsrichtung) platziert, wobei eine ggf. vorhandene Antenne des Sensors insbesondere zum Rand hin weisend ausgerichtet wird.

Gemäß noch einer weiteren Ausgestaltung der erfindungsgemäßen Herstellungsvorrichtung ist eine Einrichtung zum Aufbringen eines Bindemittels auf das zerkleinerte Holzmaterial vorgesehen, die vorzugsweise der Einrichtung zum Integrieren des mindestens einen Sensors vorgeschaltet ist. Letzteres hat den Vorteil, dass auch der Sensor optimal mit dem Bindemittel versehen wird und im Schichtaufbau des fertigen Holzwerkstoffkörpers sicher fixiert ist. Es ist aber auch denkbar, dass der Sensor in einer Einrichtung mit einem separaten Kleber, insbesondere Klebefilm, der von dem Bindemittel verschieden sein kann, beschichtet wird.

Die Presseinrichtung ist gemäß wiederum einer weiteren Ausgestaltung mit einer Heizeinheit versehen, also als Heißpresse ausgebildet. Dabei können die Pressplatten der Presseinrichtung, die eine Doppelbandpresse oder Etagenpresse aufweisen kann, beheizt sein. Es ist auch denkbar, die Wärme mittels Dampfinjektion oder mittels Induktion im Pressgut zu erzeugen. Die Presstemperatur kann dann in Abhängigkeit von den erfassten Messdaten variiert werden. Entsprechendes gilt auch für den Pressdruck, die Pressgeschwindigkeit und/oder die Pressdauer der Presseinrichtung, die ebenfalls variiert werden können. Vorzugsweise werden Pressdruck und/oder Presstemperatur in verschiedenen Abständen der Presseinrichtung, insbesondere der Doppelbandpresse, unabhängig von den benachbarten Abschnitten geregelt. Auch eine Kühlzone kann vorgesehen sein, die ebenfalls einer Temperaturregelung auf Basis der erfassten Messdaten unterliegen kann.

Gemäß noch einer weiteren Ausgestaltung der erfindungsgemäßen Herstellungsvorrichtung kann eine Anzeigeeinrichtung vorgesehen sein, die dem Vergleicher nachgeschaltet ist. Eine Anzeigeeinrichtung gewährleistet, dass das Bedienpersonal über eine Abweichung des jeweiligen Ist-Werts vom Soll-Wert unmittelbar informiert wird, so dass es daraufhin eine manuelle Regelung des mindestens einen Parameters der Presseinrichtung vornehmen oder eine automatisch erfolgte Regelung kontrollieren kann. Für eine automatische Regelung ist zusätzlich oder alternativ zur Anzeigeeinrichtung denkbar, eine Regeleinrichtung vorzusehen, die dem Vergleicher nachgeschaltet ist und Daten zur Regelung der entsprechenden Parameter der Presseinrichtung, beispielsweise Pressdruck, Presstemperatur und/oder Pressgeschwindigkeit oder -dauer an die Presseinrichtung übertragen kann.

Nachdem beispielsweise die Verdichtungseigenschaften, die Diffusionseigenschaften oder die Eigenschaften hinsichtlich der Wärmeleitung maßgeblich vom eingesetzten Material wie den Sägespänen, Schneidspänen, der Verwendung von Recyclingholz etc. abhängen, stellt das erfindungsgemäße Verfahren und die erfindungsgemäße Vorrichtung eine wesentliche Hilfestellung zur Wahl der optimalen Einstellung einer Presseinrichtung, insbesondere mit einer Doppelbandpresse, bei der Herstellung von Holzwerkstoffkörpern dar.

Es gibt nun eine Vielzahl von Möglichkeiten, das erfindungsgemäße Verfahren und die erfindungsgemäße Vorrichtung auszugestalten und weiterzubilden. Hierzu sei einerseits verwiesen auf die dem Patentanspruch 1 nachgeordneten Patentansprüche, andererseits auf die Beschreibung von Ausführungsbeispielen in Verbindung mit der Zeichnung. In der Zeichnung zeigt:
- Fig. 1: eine schematische Darstellung einer Vorrichtung zur Herstellung eines Holzwerkstoffkörpers und
- Fig. 2: eine Schnittansicht eines mit der Vorrichtung aus Fig. 1 hergestellten Holzwerkstoffkörpers.

Die in Fig. 1 dargestellte Vorrichtung 2 dient zur Herstellung eines endlosen, plattenförmigen Holzwerkstoffkörpers 1, aus dem durch Ablängen des verpressten Pressguts viele Einzelplatten erzeugt werden können.

Die in Transport- bzw. Plattenlängsrichtung kontinuierlich arbeitende Vorrichtung 2 weist eine Presseinrichtung 3 zum Pressen eines aus zerkleinertem Holzmaterial geformten Pressgutes 4 auf, welches auf einer Fördereinrichtung 15 in Form von Holzspänen und/oder -fasern bereitgestellt wird und nach dem Durchlaufen einer Einrichtung 10 zum Aufbringen eines Bindemittels einer Doppelbandpresse 12 der Presseinrichtung 3 zugeführt wird.

Die Presseinrichtung 3 weist ferner eine mehrteilige Heizeinheit 11 sowie eine Mehrzahl von einander gegenüberliegenden, individuell ansteuerbaren Pressplatten 16 auf.

Eine Erfassungseinrichtung 6, die hier zur besseren Darstellbarkeit oberhalb der Vorrichtung 2 bzw. des Transportbandes angeordnet ist, aber auch seitlich davon angeordnet sein kann, dient dazu, Messdaten, hier Ist-Werte von Dampfdruck, Temperatur und Feuchtigkeitsgrad im Innern des Pressgutes 4, zu erfassen, die von in das Pressgut 4 integrierten Sensoren 5, nachdem die Sensoren 5 von außen vorzugsweise von einer Sendeeinrichtung (nicht dargestellt) angeregt wurden, ermittelt werden und an die Erfassungseinrichtung 6 übertragen werden. Dabei werden die Sensoren 5 von einer Einrichtung 9 automatisch in vorgegebenen regelmäßigen Abständen in das vorliegend als Matte 4a geformte Pressgut 4 integriert. Die Einrichtung 9 ist dabei der Einrichtung 10 zum Aufbringen des Bindemittels vorgeschaltet, damit auch die Sensoren 5 mit dem Bindemittel versehen und optimal und dauerhaft im Pressgut 4 fixiert werden.

Die Herstellung durch ein kontinuierliches Verfahren, insbesondere mit einer Doppelbandpresse 12, hat den Vorteil, dass die Messungen an verschiedenen Orten innerhalb der Vorrichtung 2 gleichzeitig durchgeführt werden können, und nicht wie bei einer Etagenpresse zu unterschiedlichen Zeiten durchgeführt werden müssen.

Ferner ist ein Speicher 7 vorgesehen, in welchem Soll-Werte für den Dampfdruck, die Temperatur und den Feuchtigkeitsgrad des Pressgutes 4 abgelegt sind.

Ferner ist ein Vergleicher 8 vorgesehen, der die Ist-Werte von der Erfassungseinrichtung 6 empfängt und mit den aus dem Speicher 7 ausgelesenen Soll-Werten vergleicht.

Auf Basis des Vergleichs von Ist- und Soll-Wert wird dann die Presseinrichtung 3 automatisch geregelt. Dazu ist eine Regeleinrichtung 14 vorgesehen, die dem Vergleicher 8 nachgeschaltet ist und entsprechende Regeldaten an die Presseinrichtung 3 überträgt. Auf Basis der übertragenen Daten werden in der Presseinrichtung 3 im Bedarfsfall der Pressdruck, die Presstemperatur und/oder die Pressgeschwindigkeit so variiert, dass eine eventuelle Differenz zwischen Ist- und Soll-Wert noch während des Pressvorgangs ausgeglichen werden kann.

Schließlich ist auch eine Anzeigeeinrichtung 13 vorgesehen, die dem Bedienpersonal anzeigt, wenn der jeweils gemessene Ist-Wert von dem zugehörigen Soll-Wert abweicht. Insbesondere werden hier größere Abweichungen, die außerhalb eines vorgegebenen zulässigen Bereichs liegen, optisch und/oder akustisch angezeigt.

Fig. 2 zeigt schließlich einen Schnitt durch den fertigen plattenförmigen Holzwerkstoffkörper 1. Im vorliegenden Fall handelt es sich bei dem Holzwerkstoffkörper 1 um eine OSB-Platte, die aus zwei Deckschichten 1a und 1b und einer dazwischen angeordneten Mittelschicht 1c aufgebaut ist. In der Mittelschicht 1c ist ein Sensor 5, hier ein Drucksensor, integriert, der während des erfindungsgemäßen Herstellungsverfahrens regelmäßig Messdaten betreffend die Höhe des Dampfdrucks in der Platte in Form eines Ist-Wertes zur Erfassungseinrichtung 6 sendet. Der Sensor 5 verbleibt auch nach Fertigstellung des Holzwerkstoffkörpers 1 dauerhaft im Platteninnern.

## Patentansprüche

1. Verfahren zur Herstellung eines Holzwerkstoffkörpers (1) in einer Vorrichtung (2), die eine Presseinrichtung (3) aufweist, mit den folgenden Schritten:
- Bereitstellen von zerkleinertem Holzmaterial, insbesondere von Hölzspänen und/oder -fasern,
- Formen des Holzmaterials zu einem Pressgut (4) und
- Pressen des Pressgutes (4) zu einem Holzwerkstoffkörper (1) in der Presseinrichtung (3), wobei,
- dass vor dem Schritt des Pressens mindestens ein Sollwert für zumindest eine physikalische Zustandsgröße des Pressgutes (4) gespeichert wird,
- dass zumindest ein Sensor (5) in das Pressgut (4) integriert wird,
- dass der zumindest eine. Sensor (5) mindestens einen Ist-Wert für die zumindest eine physikalische Zustandsgröße ermittelt,
- dass der mindestens eine Ist-Wert mit dem mindestens einen Sollwert verglichen wird, wobei auf Basis des Vergleichs von Ist- und Soll-Wert mindestens ein Parameter der Presseinrichtung (3) regelbar ist,
- dass eine unmittelbare Regelung von Pressdruck, Presstemperatur, Pressdauer und/oder Pressgeschwindigkeit erfolgt, derart, dass eine eventuelle Differenz zwischen Ist- und Soll-Wert noch während des Pressvorgangs ausgeglichen wird,
- dass der Pressdruck und/oder die Presstemperatur in Abhängigkeit von den erfassten Messdaten in verschiedenen Abständen der Presseinrichtung (3) unabhängig von den benachbarten Abschnitten geregelt werden und
- dass erst nach Beendigung der Anlaufphase der Presseinrichtung (3) mit der Überwachung und/oder der Regelung der Parameter der Presseinrichtung (3) begonnen wird, wobei die Anlaufphase eine Phase ist, in der noch nicht die endgültigen Betriebstemperaturen und Betriebsdrücke der Vorrichtung (2) vorliegen.

2. Verfahren nach Anspruch 1, **dadurch gekennzeichnet, dass** erst nach Beendigung der Anlaufphase der Presseinrichtung (3) der mindestens eine Ist-Wert ermittelt, der mindestens eine Ist-Wert mit dem mindestens einen Soll-Wert verglichen und/oder der mindestens eine Parameter der Presseinrichtung (3) geregelt wird.

3. Verfahren nach Anspruch 1 oder 2, **dadurch gekennzeichnet, dass** das Pressgut (4) als Matte (4a), insbesondere Endlosmatte, geformt wird.

4. Verfahren nach einem der vorangehenden Ansprüche, **dadurch gekennzeichnet, dass** die Presseinrichtung (3) kontinuierlich arbeitet.

5. Vorrichtung (2) zur Herstellung eines Holzwerkstoffkörpers (1), insbesondere zur Durchführung eines Verfahrens nach einem der vorangehenden Ansprüche, mit einer Presseinrichtung (3) zum Pressen eines aus zerkleinertem Holzmaterial geformten Pressgutes (4), wobei eine Erfassungseinrichtung (6) zum Erfassen von Messdaten von mindestens einem Sensor (5) sowie ein Speicher (7), ein Vergleicher (8) und eine Regeleinrichtung (14) vorgesehen ist, die dem Vergleicher (8) nachgeschaltet ist, und wobei die Presseinrichtung (3) eine mehrteilige Heizeinheit (11) sowie eine Mehrzahl von einander gegenüberliegenden Pressplatten (16) aufweist, die individuell ansteuerbar sind, derart, dass der Pressdruck und/oder die Presstemperatur in Abhängigkeit von den erfassten Messdaten in verschiedenen Abständen der Presseinrichtung (3) unabhängig von den benachbarten Abschnitten regelbar ist, wobei,
- der Presseinrichtung eine Einrichtung zum Integrieren des mindestens eines Sensors in das Pressgut vorgeschaltet ist, die Erfassungseinrichtung (6) zum Erfassen von Messdaten von mindestens einem in das Pressgut (4) integrierten Sensor (5) ausgebildet ist,
- die Regeleinrichtung (14) derart ausgebildet ist, dass der Pressdruck, die Presstemperatur, die Pressgeschwindigkeit und/oder die Pressdauer der Presseinrichtung (3) unmittelbar regelbar ist, derart, dass eine eventuelle Differenz zwischen Ist- und Soll-Wert noch während des Pressvorgangs ausgeglichen werden kann, und
- die Erfassungseinrichtung (6) derart ausgebildet ist, dass erst nach Beendigung der Anlaufphause der Presseinrichtung (3) mit der Überwachung der Parameter der Presseinrichtung (3) begonnen wird und/oder die Regeleinrichtung (14) derart ausgebildet ist, dass erst nach Beendigung der Anlaufphase der Presseinrichtung (3) mit der Regelung der Parameter der Presseinrichtung (3) begonnen wird, wobei die Anlaufphase eine Phase ist, in der noch nicht die endgültigen Betriebstemperaturen und Betriebsdrücke der Vorrichtung (2) vorliegen.

6. Vorrichtung (2) nach Anspruch 5, **dadurch gekennzeichnet, dass** der Presseinrichtung (3) eine Einrichtung (9) zum Integrieren des mindestens einen Sensors (5) in das Pressgut (4) vorgeschaltet ist.

7. Vorrichtung (2) nach Anspruch 5 oder 6, **dadurch gekennzeichnet, dass** eine Einrichtung (10) zum Aufbringen eines Bindemittels auf das zerkleinerte Holzmaterial vorgesehen ist, die vorzugsweise der Einrichtung (9) zum Integrieren des mindestens einen Sensors (5) vorgeschaltet ist.

8. Vorrichtung (2) nach einem der Ansprüche 5 bis 7, **dadurch gekennzeichnet, dass** eine Anzeigeeinrichtung (13) vorgesehen ist, die dem Vergleicher (8) nachgeschaltet ist.

## Claims

1. A method for producing a wood-based material body (1) in an apparatus (2) that has a pressing device (3), comprising the following steps:
- provision of comminuted wood material, in particular wood chips and/or wood fibres,
- forming of the wood material to form material for pressing (4), and
- pressing of the material for pressing (4) to form a wood-based material body (1) in the pressing device (3),
wherein
- before the step of pressing, at least one setpoint value for at least one physical state variable of the material for pressing (4) is stored,
- at least one sensor (5) is integrated into the material for pressing (4),
- the at least one sensor (5) determines at least one actual value for the at least one physical state variable,
- the at least one actual value is compared with the at least one setpoint value, wherein at least one parameter of the pressing device (3) can be regulated based on the comparison of the actual value and the setpoint value,
- a direct regulation of pressing pressure, pressing temperature, pressing duration and/or pressing speed takes place in such a manner that any difference between the actual value and the setpoint value is equalised still during the pressing process,
- the pressing pressure and/or the pressing temperature are regulated depending on the detected measurement data at different distances of the pressing device (3) independently of the adjacent sections, and
- monitoring and/or regulation of the parameters of the pressing device (3) is only begun after the startup phase of the pressing device (3) has finished, the startup phase being a phase during which the final operating temperatures and operating pressures of the apparatus (2) have not yet been reached.

2. The method according to Claim 1, **characterised in that** the at least one actual value is determined, the at least one actual value is compared with the at least one setpoint value and/or the at least one parameter of the pressing device (3) is regulated only after the startup phase of the pressing device (3) has finished.

3. The method according to Claim 1 or 2, **characterised in that** the material for pressing (4) is formed as a mat (4a), in particular a continuous mat.

4. The method according to any one of the preceding claims, **characterised in that** the pressing device (3) operates continuously.

5. A device (2) for producing a wood-based material body (1), in particular for carrying out a method according to any one of the preceding claims, having a pressing device (3) for pressing a material for pressing (4) formed out of comminuted wood material, wherein a detection device (6) for detecting measurement data from at least one sensor (5) is provided, as well as a memory (7), a comparator (8) and a regulation device (14), which is connected downstream of the comparator (8), and wherein the pressing device (3) has a multi-part heating unit (11) and a plurality of mutually opposite pressing plates (16), which can be actuated individually in such a manner that the pressing pressure and/or the pressing temperature can be regulated depending on the detected measurement data in different distances of the pressing device (3) independently of the adjacent sections, wherein
- a device for integrating the at least one sensor in the material for pressing is connected upstream of the pressing device,
- the detection device (6) is configured for detecting measurement data from at least one sensor (5) that is integrated into the material for pressing (4),
- the regulation device (14) is configured in such a manner that the pressing pressure, the pressing temperature, the pressing speed and/or the pressing duration of the pressing device (3) can be regulated directly in such a manner that any difference between the actual value and the setpoint value can be equalised still during the pressing process, and
- the detection device (6) is configured in such a manner that monitoring of the parameters of the pressing device (3) is begun only after the startup phase of the pressing device (3) has finished and/or the regulation device (14) is configured in such a manner that the regulation of the parameters of the pressing device (3) is begin only after the startup phase of the pressing device (3) has finished, the startup phase being a phase in which the final operating temperatures and operating pressures of the apparatus (2) have not yet been reached.

6. The device (2) according to Claim 5, **characterised in that** a device (9) for integrating the at least one sensor (5) in the material for pressing (4) is connected upstream of the pressing device (3).

7. The device (2) according to Claim 5 or 6, **characterised in that** a device (10) for applying a binder to the comminuted wood material is provided, which is preferably connected upstream of the device (9) for integrating the at least one sensor (5).

8. The device (2) according to one of Claims 5 to 7, **characterised in that** a display device (13) is provided, which is connected downstream of the comparator (8).

## Revendications

1. Procédé pour la fabrication d'un corps à base d'un produit dérivé du bois (1) dans un dispositif (2) comportant un dispositif de pressage (3), avec les étapes suivantes :
- mise à disposition d'un matériau à base de bois fragmenté, en particulier de copeaux de bois et/ou de fibres de bois,
- transformation du matériau à base de bois en un produit pour pressage (4) et
- pressage du produit pour pressage (4) en un corps à base d'un produit dérivé du bois (1) dans le dispositif de pressage (3),
dans lequel
- au moins une valeur de consigne pour au moins une grandeur d'état physique du produit pour pressage (4) est enregistrée avant l'étape de pressage,
- au moins un capteur (5) est intégré dans le produit pour pressage (4),
- l'au moins un capteur (5) détecte au moins une valeur réelle pour l'au moins une grandeur d'état physique,
- l'au moins une valeur réelle est comparée avec l'au moins une valeur de consigne, moyennant quoi au moins un paramètre du dispositif de pressage (3) peut être réglé sur la base de la comparaison entre la valeur réelle et la valeur de consigne,
- un réglage immédiat de la pression de pressage, de la température de pressage, de la durée de pressage et/ou de la vitesse de pressage a lieu de manière à ce qu'une éventuelle différence entre la valeur réelle et la valeur de consigne puisse encore être compensée pendant l'opération de pressage,
- la pression de pressage et/ou la température de pressage sont réglées en fonction des données de mesure collectées, à différents intervalles du dispositif de pressage (3), indépendamment des sections voisines, et
- après la fin de la phase de démarrage du dispositif de pressage (3), la surveillance et/ou le réglage des paramètres du dispositif de pressage (3) peuvent commencer, sachant que la phase de démarrage est une phase pendant laquelle les températures de fonctionnement et les pressions de fonctionnement définitives du dispositif (2) ne sont pas encore établies.

2. Procédé selon la revendication 1, **caractérisé en ce qu'**après la fin de la phase de démarrage du dispositif de pressage (3), l'au moins une valeur réelle est déterminée, l'au moins une valeur réelle est comparée avec l'au moins une valeur de consigne et/ou l'au moins un paramètre du dispositif de pressage (3) est réglé.

3. Procédé selon la revendication 1 ou 2, **caractérisé en ce que** le produit pour pressage (4) est formé comme un tapis (4a), en particulier un tapis sans fin.

4. Procédé selon l'une des revendications précédentes, **caractérisé en ce que** le dispositif de pressage (3) travaille en continu.

5. Dispositif (2) pour la fabrication d'un corps à base d'un produit dérivé du bois (1), en particulier pour l'exécution d'un procédé selon l'une des revendications précédentes, avec un dispositif de pressage (3) pour le pressage d'un produit pour pressage (4) formé à partir de matériau à base de bois fragmenté, dans lequel il est prévu un moyen de détection (6) pour la détection de données de mesure par au moins un capteur (5), ainsi qu'une mémoire (7), un comparateur (8) et un moyen de réglage (14) monté en aval du comparateur (8), et dans lequel le dispositif de pressage (3) comporte une unité de chauffage (11) en plusieurs parties, ainsi qu'une pluralité de plaques de pressage (16) opposées les unes aux autres, lesquelles peuvent être actionnées individuellement, de sorte que la pression de pressage et/ou la température de pressage pouvant être réglées en fonction des données de mesure détectées, à différents intervalles du dispositif de pressage (3), indépendamment des sections voisines, dans lequel
- le dispositif de pressage est précédé d'un moyen permettant d'intégrer l'au moins un capteur dans le produit pour pressage,
- le moyen de détection (6) est conçu pour détecter des données de mesure d'au moins un capteur (5) intégré dans le produit pour pressage (4),
- le moyen de réglage (14) est conçu de manière à pouvoir effectuer un réglage immédiat de la pression de pressage, de la température de pressage, de la vitesse de pressage et/ou de la durée de pressage du dispositif de pressage (3), de sorte qu'une éventuelle différence entre la valeur réelle et la valeur de consigne puisse encore être compensée pendant l'opération de pressage, et
- le moyen de détection (6) est conçu de telle façon qu'après la fin de la phase de démarrage du dispositif de pressage (3), la surveillance et/ou le réglage des paramètres du dispositif de pressage (3) peuvent commencer, et/ou le moyen de réglage (14) est conçu de telle façon que le réglage des paramètres du dispositif de pressage (3) ne peut commencer qu'après la fin de la phase de démarrage du dispositif de pressage (3), sachant que la phase de démarrage est une phase dans laquelle les températures de service et les pressions de service du dispositif (2) ne sont pas encore établies.

6. Dispositif (2) selon la revendication 5, **caractérisé en ce que** le dispositif de pressage (3) est précédé d'un moyen (9) permettant d'intégrer l'au moins un capteur (5) dans le produit pour pressage (4).

7. Dispositif (2) selon la revendication 5 ou 6, **caractérisé en ce qu'**il est prévu un moyen (10) permettant d'appliquer un agent liant sur le matériau à base de bois fragmenté, lequel est de préférence monté en amont du moyen (9) permettant d'intégrer l'au moins un capteur (5).

8. Dispositif (2) selon l'une des revendications 5 à 7, **caractérisé en ce qu'**il est prévu un dispositif d'affichage (13) monté en aval du comparateur (8).
